# EUROPÄISCHE PATENTSCHRIFT

(11) **EP 0 819 241 B1**
(45) Veröffentlichungstag und Bekanntmachung des Hinweises auf die Patenterteilung: **06.10.1999**
(21) Anmeldenummer: 96907284.2
(22) Anmeldetag: 27.03.1996
(51) Int. Cl.: G01H 1/00

(54) **SCHNELL-LADER FÜR EINEN REVOLVER**
QUICK-LOADING DEVICE FOR A REVOLVER
DISPOSITIF DE CHARGEMENT RAPIDE DE REVOLVER

(30) Priorität: 05.04.1995 DE 19512632
(43) Veröffentlichungstag der Anmeldung: 21.01.1998
(73) Patentinhaber: Longwitz Schiesssporttechnik GmbH, 74924 Neckarbischofsheim (DE)
(72) Erfinder: LONGWITZ, Gerhard, D-74924 Neckarbischofsheim (DE)
(74) Vertreter: Ostertag, Reinhard
(86) Internationale Anmeldenummer: DE9600531
(87) Internationale Veröffentlichungsnummer: WO9631751

(56) Entgegenhaltungen:
- DE-U- 9 320 984
- US-A- 3 150 459
- US-A- 3 503 150
- US-A- 4 202 124
- US-A- 4 866 870

## Beschreibung

Die Erfindung betrifft einen Schnell-Lader für einen Revolver mit einer Patronenhalterung, die Patronen derart aufnimmt, daß sie gleichzeitig in die Patronenkammern einer Revolvertrommel einsteckbar und aus der Halterung lösbar sind.

Ein derartiger Schnell-Lader wurde 1893 von William de Courcy Prideaux entwickelt. Er hat einen Kranz blattförmiger Haltefedern, zwischen denen die Patronen in einer dem Patronenkammerkranz einer Revolvertrommel entsprechenden Anordnung sitzen. Der Schnell-Lader ist geeignet, die Patronen gleichzeitig in die Patronenkammern einer Revolvertrommel auszugeben, vorausgesetzt, daß diese dafür zugänglich ist. Das ist bei üblichen Revolvern mit Knicklauf oder seitlich ausschwenkbarer Trommel der Fall.

Ein Schnell-Lader der eingangs genannten Art ist in der WO 94/ 12842 A1 (basis für den Oberbegriff der Anspruchs 1) beschrieben. Hier befinden sich die Patronen in Führungsbohrungen, in denen sie in ihrer Relativposition zueinander unveränderlich parallel geführt sind. Dieser bekannte Schnell-Lader ist ausschließlich für Revolvermodelle geeignet, die denselben Patronenkammer-Kranz durchmesser aufweisen.

In der US 35 03 150 A ist ein Schnell-Lader beschrieben, bei dem die Patronen vor dem Auswerfen mit ihren Spitzen in die Patronenkammern der Revolvertrommel eingestellt werden müssen; Schnell-Lader und Revolvertrommel müssen dann so gehalten werden, daß beim Auslösen die Patronen unter dem Einfluß der Schwerkraft in die Patronenkammern der Revolvertrommel einfallen. Dies ist unpraktisch und zeitraubend.

Aufgabe der vorliegenden Erfindung ist es, einen Schnell-Lader der eingangs genannten Art zu schaffen, der für mehrere Revolvermodelle unterschiedlichen Patronenkammer-Kranzdurchmessers geeignet ist.

Diese Aufgabe wird erfindungsgemäß dadurch gelöst, daß die Halterung mittels eines Verstellmechanismus justierbar ist, so daß die Stellung der gehalterten Patronen veränderbar und an die unterschiedlichen Patronenkammer-Kranzdurchmesser verschiedener Revolvermodelle anpaßbar ist.

Mit der vorliegenden Erfidnung wird also die bisherige Grundkonzeption aufgegeben, wonach die Relativposition der Patronen innerhalb des Schnell-Laders vom Werk dauerhaft vorgegeben wird. Vielmehr wird dem Benutzer die konstruktive Möglichkeit eingeräumt innerhalb bestimmter Grenzen die Relativposition der Patronen an den jeweils vorhandenen Patronenkammer-Kranzdirchmesser anzupassen. Dies ermöglicht einerseits für den Benutzer die Verwendung ein und desselben Schnell-Laders bei unterschiedlichen Revolvern und reduziert andererseits die Anzahl von Modellen, die der Hersteller von Schnell-Ladern vorhalten muß.

Vorzugsweise ist der Verstellmechanismus ein Schraubmechanismus.

Es empfiehlt sich, daß die Halterung in Justierstellung arretierbar ist. Hierdurch wird eine unbeabsichtigte Verstellung der Patronenlage nach dem Auffinden der richtigen Relativstellung im Schnell-Lader unterbunden.

Die Änderung der Stellung der gehalterten Patronen kann durch eine Änderung der radialen Position und/oder der radialen Neigung der in der Halterung befindlichen Patronen beim Justieren geschehen.

Ein besonders bevorzugtes Ausführungsbeispiel der Erfindung zeichnet sich dadurch aus, daß die in der Halterung befindlichen Patronen eine Grundstellung parallel zu der Einsteckrichtung in die Revolvertrommel einnehmen und diesbezüglich beim Justieren in ihrer radialen Position und/oder radialen Neigung nach innen und außen verstellbar sind.

Ein zweckmäßiges Ausführungsbeispiel der Erfindung zeichnet sich dadurch aus, daß es ein Gehäuse mit einem Kranz Aufnahmeöffnungen für die Patronen hat, daß die Patronen in den Aufnahmeöffnungen durch je einen Haken gehalten sind, der am Patronenrand einhakt und sich an die Patronenhülse anlegt.

Dabei kann der Haken bzw. wenigstens die am Patronenrand einhakende Hakenpartie aus verschleißfestem Kunststoff oder hartem Material bestehen oder mit einer Auflage aus hartem Metall versehen sein.

Wenn die sich an die Patronenhülse anlegende Hakenpartie eine Kehle hat, in die die Patrone paßt, läßt sich letztere leichter positionieren.

Bei einem besonders bevorzugten Ausführungsbeispiel geschieht die Positionierung der Patronen dadurch, daß die Haken in Haltestellung an einer Rampe anliegen und daß das Justieren durch Verstellen der Haken entlang der Rampe oder Verstellen der Rampe entlang der Haken erfolgt.

Die mit Haken arbeitenden Ausführungsbeispiele der Erfindung können vorteilhaft so weitergebildet sein, daß das Aushaken der Haken am Patronenrand und Lösen der Patronen durch Verstellen der Haken entlang der Rampe oder durch Verstellen der Rampe entlang der Haken erfolgt.

Insbesondere kann dabei die Rampe eine flache Partie oder eine steile Partie haben, wobei dann das Justieren der Haken an der flachen Rampenpartie und das Aushaken der Haken an der steilen Rampenpartie erfolgt.

Bei einem bevorzugten Ausführungsbeispiel der Erfindung halten die Haken die Patronen radial innen, wobei die Rampen radial innen von den Haken angeordnet sind und wobei sich innerhalb des Rampenkranzes ein Stempel befindet, der beim Laden auf die Trommelachse des Revolvers trifft und durch Einfahren in das Gehäuse das Lösen der Patronen bewirkt.

Die Rampen können bevorzugt drehfest angeordnet sein, insbesondere verdrehsicher in das Gehäuse eingelassen sein, wobei der Stempel die Haken und gegebenenfalls einen die Haken halternden Führungsring mitnimmt.

Vorteilhaft ist, wenn sich die Haken am hinteren Ende des Stempels abstützen und durch Verstellen der Stempellänge justierbar sind.

Die Haken können dabei am hinteren Ende des Stempels radial innen gelenkgelagert sein.

Dies kann insbesondere so geschehen, daß die Haken an ihrem hinteren Ende durch einen äußeren Führungsbund in der Lagerung fixiert und im übrigen radial außen frei sind.

Ein weiteres bevorzugtes Ausführungsbeispiel des erfindungsgemäßen Schnell-Laders zeichnet sich dadurch aus, daß der Stempel aus einer an dem Gehäuse verdrehsicher gehalterten, axial verstellbaren und gegebenenfalls mit dem Führungsring baulich vereinigten Gewindebuchse, einer in die Gewindebuchse eingeschraubten Stellschraube, an der sich die Haken abstützen, und einer Arretierung für die Stellschraube besteht.

Dabei kann die Arretierung aus einer in die Gewindebuchse eingeschraubten Konterschraube bestehen, mit der die Stellschraube gekontert ist.

Eine alternative Lösung besteht darin, daß die Arretierung aus einer Polygonführung für die Stellschraube besteht.

Die Einstellung der Patronenlage innerhalb des Schnell-Laders läßt sich besonders präzise bewerkstelligen, wenn die Patronenaufnahmeöffnungen auf der dem Haken gegenüberliegenden Seite mit einer Radiustasche versehen sind.

Um ein unbeabsichtigtes "Ausschießen" der Patronen zu verhindern, empfiehlt sich, daß der Schnell-Lader gegen ein Freigeben von Patronen blockierbar ist.

Insbesondere ist es günstig, wenn der Schnell-Lader abschließbar ist.

Dieses Abschließen läßt sich vorteilhaft so erzielen, daß das Einfahren des Stempels in das Gehäuse mit einem schließbetätigten Verstellanschlag blockierbar und freigebbar ist.

Besonders bevorzugt wird diejenige Ausgestaltung des Schnell-Laders, bei welcher die Stellung der gehalterten Patronen synchron veränderbar ist.

Die Erfindung wird im folgenden anhand zweier in der Zeichnung dargestellter Ausführungsbeispiele näher erläutert. Es zeigen:
- Figur 1: die Seitenansicht eines ersten Schnell-Laders;
- Figuren 2 bis 4: eine Explosionsdarstellung dieses Schnell-Laders in Seitenansicht; und zwar
- Figur 2: das Griffstück des Schnell-Laders in Figur 1 links;
- Figur 3: den Patronenhaltemechanismus des Schnell-Laders, teilweise im Längsschnitt;
- Figur 4: den Gehäusering des Schnell-Laders in Figur 1 rechts im Schnitt nach IV-IV von Figur 6;
- Figur 5: eine axiale Vorderansicht von Teilen des Patronenhaltemechanismus mit Blick in Richtung V von Figur 3;
- Figur 6: eine axiale Vorderansicht des Gehäuserings mit Blick in Richtung VI von Figur 4;
- Figur 7: einen zu dem Patronenhaltemechanismus gehörenden Haken aus Kunststoff mit einer Auflage aus Metall im Längsschnitt;
- Fig. 8: eine Seitenansicht der Auflage;
- Fig. 9: eine Vorderansicht der Auflage mit Blick in Richtung IX von Fig. 8;
- Fig. 10: ein Blick auf die Unterseite der Auflage in Richtung X von Fig. 8;
- Fig. 11: einen Schnitt durch die Auflage nach XI - XI von Fig. 10;
- Fig. 12: den Gehäusering und Patronenhaltemechanismus eines zweiten Schnell-Laders, teilweise im Längsschnitt;
- Fig. 13: eine axiale Vorderansicht desselben mit Blick in Richtung XIII von Fig. 12; und
- Fig. 14: eine abgewandelte Einzelheit XIV von Fig. 13.

Der Schnell-Lader gemäß Fig. 1 bis Fig. 11 hat ein Gehäuse, das aus einem Griffstück 10 und einem vorderen Gehäusering 12 daran besteht. Das Griffstück 10 ist ein Hohlkörper. Es hat einen im wesentlichen zylindrischen Knauf 14, der an seinem Außenmantel 16 eine Taille 18 aufweist.

Das hintere Ende des Knaufs 14 ist mit einem Außengewinde 118 versehen, das als Griffrauhigkeit dient und das Anschrauben eines Verlängerungsstücks ermöglicht.

Von dem Knauf 14 geht vorn eine flanschartig radial nach außen sich erstreckende Ringplatte 20 ab. Die Ringplatte 20 hat vorn an ihrem äußeren Rand einen Durchmesserrücksprung 22, auf den der Gehäusering 12 mit einer komplementären Ausdrehung 24 paßt. Griffstück 10 und Gehäusering 12 sind an zwei einander diametral gegenüberliegenden Punkten miteinander verschraubt 26.

Der Gehäusering 12 hat eine Zentralöffnung 28 und um diese herum einen zentrischen Kranz von Patronenaufnahmeöffnungen 30. Die Zentralöffnung 28 hat einen Führungssechskant 32 in der Vorderwand 34 des Gehäuserings 12 und eine zylindrische Partie 36 größeren Durchmessers dahinter.

Die Patronenaufnahmeöffnungen 30 sind zylindrisch und gehen axial durch den Gehäusering 12 durch. Sie haben etwas Durchmesserübermaß, so daß der umlaufende Patronenrand 40 je einer Patrone 38 mit Spiel hineinpaßt. Der Patronenrand 40 steht radial außen über die Patronenhülse 42 vor. Die Patronen 38 haben dadurch mit den Patronenhülsen 42 in den Patronenaufnahmeöffnungen 30 Neigungsspiel.

Die Ringplatte 20 des Griffstücks 10 hat einen Kranz Federnester 44, die axial fluchtend mit den Patronenaufnahmeöffnungen 30 ausgerichtet sind. Die Federnester 44 sind Sacklöcher. Sie haben nahe ihrer vorderen Öffnung über den Umfang verteilte Nocken 46, die ein Einschrauben konischer Schraubendruckfedern 48 in die Federnester 44 ermöglichen. Die Schraubendruckfedern 48 stehen über die Ringplatte 20 axial vor und sind an den Nocken 46 gehalten. Sie beaufschlagen den Boden 50 der in den Patronenaufnahmeöffnungen 30 sitzenden Patronen 38, um sie aus den Patronenaufnahmeöffnungen 30 auszuwerfen.

Die Patronen 38 werden von Haken 52 in den Patronenaufnahmeöffnungen 30 gehalten. Die Patronenaufnahmeöffnungen 30 sind radial innen angeschnitten, um einen Angriff der Haken 42 an den Patronen 38 zu ermöglichen. Die Haken 52 ragen mit ihrer vorderen Partie durch den Anschnitt der Patronenaufnahmeöffnungen 30 und haken vor dem Patronenrand 40 ein.

Die Haken 52 gemäß Fig. 7 bis Fig. 11 bestehen aus Kunststoff. Sie haben in Hinblick auf die Federelastizität des Kunststoffmaterials eine eher eckige und scharfkantige Form. Die am Patronenrand 40 einhakende Partie der Haken 52 ist mit einer Auflage 54 in Form eines Blechstreifens versehen, dessen Profil der Hakenkontur entspricht. Der Blechstreifen hat an den Enden abgekantete Stifte 56, mit denen er in dem Kunststoffkörper des Hakens 52 verankert ist. Der Blechstreifen ist ein einstückiges Stanzteil. Er besteht aus Stahl, d. h. einem Metall, das härter ist als das für Patronenhülsen 42 üblicherweise verwendete Messing.

Die gegen die Patronenhülse 42 wirkende Partie der Haken 52 ist außen mit einer zylindrischen Kehle 58 versehen, in der die Patrone 38 passend zu liegen kommt (vgl. Fig. 5). Die Auflage 54 hat eine entsprechende Kehle 128 (vgl. Fig. 11).

Die Haken 52 sind in der Mitte an einem im wesentlichen zylindrischen Führungsring 60 gehaltert. Der Führungsring 60 sitzt mit Preßpassung koaxial in der zylindrischen Partie 36 größeren Durchmessers der Zentralöffnung 28 in dem Gehäusering 12 und nimmt dadurch eine feste Position in dem Gehäuse des Schnell-Laders ein.

Der Führungsring 60 hat gleichmäßig über den Umfang verteilte Langsnuten 62, die je einen Haken 52 aufnehmen. Die Haken 52 sind für ihre Ein- und Aushakbewegung am Patronenrand 40 in den Längsnuten 62 geführt.

Die Längsnuten 62 sind im Querschnitt rechteckig und mit ihren Flanken 64 radial orientiert. Ihr Nutgrund 66 fällt in Form einer Rampe von dem vorderen Außenrand 68 des Führungsrings 60 nach hinten ab. Hinter der Rampe verläuft der Nutgrund 66 achsparallel und eben.

Die Rampe ist vorn flach unter einem Winkel von ca. 30° und hinten steiler unter einem Winkel von ca. 45° geneigt. In Haltestellung liegen die vorderen Enden der Haken 52 an der flachen 30° Rampenpartie 70 an. Zum Lösen der Patronen 38 bewegen sich die Haken 52 an der steilen 45° Rampenpartie 72 entlang nach innen.

In der Zylinderöffnung des Führungsrings 60 ist ein Stempel geführt, der beim Laden des Revolvers auf die Trommelachse trifft, in das Gehäuse des Schnell-Laders einfährt und die Haken 52 die steile 45° Rampenpartie 72 herab mitnimmt. Durch Längenverstellung des Stempels lassen sich die Haken 52 in Haltestellung an der flachen 30° Rampenpartie 70 justieren.

Der Stempel besteht aus einer zylindrischen Gewindebuchse 74 mit Innengewinde, einer Stellschraube 76 und einer Konterschraube 78, die beide in die Gewindebuchse 74 eingeschraubt sind.

Die Gewindebuchse 74 ist in der Zylinderöffnung des Führungsrings 60 axial verschieblich geführt. Sie steht vorn aus dem Führungsring 60 vor und ist hier mit einem Außensechskant 80 versehen, der in die Sechskantöffnung 32 des Gehäuserings 12 paßt. Die Gewindebuchse 74 ist dadurch an dem Gehäuse verdrehgesichert.

Es versteht sich, daß die Gewindebuchse 74 auch durch eine andere Polygonführung, Abplattung o. ä. an dem Gehäuse verdrehgesichert sein kann.

Die Gewindebuchse 74 hat am hinteren Ende einen radial nach außen abstehenden Anschlagbund 82, mit dem sie sich an der hinteren Stirnfläche 84 des Führungsrings 60 abstützt.

Die Stellschraube 76 ist von hinten in die Gewindebuchse 74 eingeschraubt. Sie hat hinten einen Zylinderkopf 86.

Am vorderen Schaftende der Stellschraube 76 ist stirnseitig eine unrunde Struktur, z. B. ein Schlitz 88 oder ein Sechskant für den Angriff eines Drehwerkzeugs vorgesehen. Die Stellschraube 76 wird von vorn durch die Gewindebuchse 74 hindurch gedreht. Letztere ist durch ihren Sechskant 80 gegen ein Mitdrehen festgehalten. Die Stellschraube 76 läßt sich mehr oder weniger weit nach hinten aus der Gewindebuchse 74 herausschrauben.

Die Konterschraube 78 ist von vorn in die Gewindebuchse 74 eingeschraubt. Bei dem Ausführungsbeispiel gemäß Fig. 1 bis Fig. 11 ist die Konterschraube 78 eine Kopfschraube, doch kommt auch eine Stiftschraube als Konterschraube 78 in Betracht (nicht dargestellt). Durch Anziehen der Konterschraube 78 gegen die Stellschraube 76 wird diese in der gewünschten Herausschraublänge aus der Gewindebuchse 74 gekontert und arretiert.

Die Haken 52 stehen mit ihrem hinteren Ende aus dem Führungsring 60 vor. Sie stützen sich stirnseitig an einem Federteller 90 ab, der in der Zylinderöffnung 92 des Griffstücks 10 axial verschieblich geführt ist. Der Federteller 90 hat einen zylindrischen Ringkörper mit einem nach vorn weisenden Führungsbund 94 größeren Durchmessers, der die Haken 52 umschließt, und einen nach hinten weisenden Führungsbund 96 kleineren Durchmessers, auf dem eine Schraubendruckfeder 98 sitzt. Die Schraubendruckfeder 98 stützt sich an einer Durchmesserstufe 100 der Zylinderöffnung 92 ab und spannt den Federteller 90 nach vorn.

Die Haken 52 sind hinten mit Neigungsspiel an dem Zylinderkopf 86 der Stellschraube 76 gehaltert. Sie haben radial nach innen gerichtete Vorsprünge 102, die hinter den Zylinderkopf 86 ragen und ein Gelenklager bilden, um das die Haken 52 in Radialebenen schwenken können. Die Anlagefläche 104 der Haken 52 an dem Federteller 90 ist abgeschrägt oder ballig ausgebildet, so daß die Kraft der Schraubendruckfeder 98 radial außen von dem Gelenklager auf die Haken 52 übertragen wird.

Die Haken 52 sind so gegen die Rampen vorgespannt, daß sie in die Längsnuten 62 einzuschwenken und die Patronen 38 freizugeben tendieren. Mit der Schraubendruckfeder 98 ist zugleich der Stempel in seine Ausfahrstellung vorgespannt und mit dem Anschlagbund 82 der Gewindebuchse 74 an dem Führungsring 60 abgefangen.

Durch Längenverstellung des Stempels kann die Patronenhaltestellung der Haken 52 an der flachen 30° Rampenpartie 70 dahingehend beeinflußt werden, daß die Haken 52 und die in ihren Kehlen 58 liegenden Patronen 38 in radialer Richtung mehr oder weniger ausgestellt und geneigt sind. Das Durchmesserübermaß der Patronenaufnahmeöffnungen 30 und der Durchmesserrücksprung der Patronenhülsen 42 gegenüber dem Patronenrand 40 läßt den Patronen 38 das dafür in den Patronenaufnahmeöffnungen 30 erforderliche Spiel. Durch Längenverstellung des Stempels wird der Schnell-Lader so justiert, daß die Patronenköpfe 106 exakt vor den Patronenkammern der Revolvertrommel zu liegen kommen. Der Schnell-Lader kann so an die unterschiedlichen Patronenkammerkranzdurchmesser verschiedener Revolvermodelle angepaßt werden.

Für diesen Justiervorgang wird die Konterschraube 78 aus der verdrehsicher gehaltenen Gewindebuchse 74 herausgeschraubt. Die Stellschraube 76 wird mit einem in die Gewindebuchse 74 eingesteckten Drehwerkzeug gedreht und mehr oder weniger aus der Gewindebuchse 74 herausgeschraubt. Beim Herausschrauben aus der Gewindebuchse 74 bewegen sich die Enden der Haken 52 an der flachen 30° Rampenpartie 70 radial nach innen und beim Hereinschrauben radial nach außen. Die in der Kehle 58 der Haken 52 liegenden Patronen 38 werden der Auslage und Neigung der Haken 52 entsprechend justiert. In der gewünschten, an den jeweiligen Patronenkammerkranzdurchmesser angepaßten Stellung der Patronen 38 erfolgt eine Arretierung durch Anziehen der Konterschraube 78 gegen die Stellschraube 76.

Beim Laden trifft der am vorderen Ende des Stempels befindliche Kopf 108 der Konterschraube 78 auf die Trommelachse des Revolvers. Der Stempel fährt in das Gehäuse des Schnell-Laders ein und nimmt die an dem Zylinderkopf 86 der Stellschraube 76 eingehängten Haken 52 mit. Diese gleiten mit ihren vorderen Enden an der steilen 45° Rampenpartie 72 herunter. Die Haken 52 schwenken in die Längsnuten 62 ein, so daß sie am Patronenrand 40 aushaken und die Patronen 38 freigeben. Letztere werden von den in den Federnestern 44 sitzenden Schraubendruckfedern 48 in die Revolvertrommel ausgeworfen.

Die vorderen Enden der aus Kunststoff bestehenden Haken 52 haben vorn eine innere 45°-Schräge 110, die zu der steilen 45° Rampenpartie 72 komplementär ist. Eine äußere 45°-Schräge 112 der vorderen Hakenenden ermöglicht es, die Haken 52 zum Bestücken des Schnell-Laders mit Patronen gegen die Kraft der Schraubendruckfeder 98 nach hinten und radial innen auszulenken.

Wenn der Schnell-Lader mit Patronen 38 bestückt ist, kommt der Stempel unzugänglich innerhalb des Patronenkranzes zu liegen. Dadurch ist ein ungewolltes Lösen von Patronen 38 ausgeschlossen. Es bedarf eines harten Gegenstands, insbesondere eines Werkzeugs, z. B. eines Schraubendrehers, um den Stempel niederzudrücken und die Patronen 38 wieder aus dem Schnell-Lader zu entnehmen.

Der Schnell-Lader läßt sich abschließen, um das Ausgeben von Patronen 38 daraus zu verhindern. Hierfür wird unabhängig von der Justiermöglichkeit der Patronen 38 ein selbständiger Schutz beansprucht.

In den Knauf 14 des Griffstücks 10 ist ein Schloß 114 eingelassen, das von der Rückseite 116 des Knaufs 14 her zugänglich ist. Auf das Außengewinde 118 des Knaufs 14 läßt sich ein Deckel aufschrauben, der das Schloß 114 überdeckt. Das Schloß 114 wird mit einem Schlüssel 120 betätigt.

Der Zylinder des Schlosses 114 wirkt mit einer Stange 122 zusammen, die sich mittig und axial durch das Griffstück 10, den Federteller 90 und die Schraubendruckfeder 98 hindurch erstreckt. Die Stange 122 wird durch Drehen des Schloßzylinders in axialer Richtung verstellt, indem sie sich mittels eines Gewindes oder durch Abgriff einer Kurve 124 vorschraubt. Das vordere Ende 126 der Stange 122 bildet einen Anschlag für den in das Gehäuse des Schnell-Laders einfahrenden Stempel.

Im abgeschlossenen Zustand wird ein die Patronen 38 freigebendes Einfahren des Stempels dadurch blockiert, daß der Stempel auf das Ende 126 der Stange 122 trifft. Im aufgeschlossenen Zustand ist die Stange 122 soweit nach hinten gestellt, daß sie das Einfahren des Stempels und Lösen der Patronen 38 nicht verhindert.

Bei Verzicht auf die beschriebene Abschließmöglichkeit kann am inneren Ende des Stempels eine unrunde Struktur, z. B. ein Schlitz oder ein Sechskant für den Angriff eines Drehwerkzeugs vorgesehen sein. Der Stempel läßt sich dann sowohl von vorn, als auch durch eine rückwärtige Öffnung zur Justierung drehverstellen (nicht dargestellt).

Fig. 12 bis Fig. 14 zeigen eine abgewandelte Ausführungsform des Schnell-Laders. Gleiche Teile sind mit gleichen Bezugszeichen versehen, und es gelten die vorstehenden Ausführungen weitgehend entsprechend.

Bei dem Schnell-Lader gemäß Fig. 12 bis Fig. 14 sind die Rampen am Gehäusering 12 vorgesehen. Die Gewindebuchse ist baulich mit dem Führungsring für die Haken 52 vereinigt, der seinerseits von den Rampen getrennt ist. Die bauliche Vereinigung besteht in einem Vielkant 148, insbesondere Zwölfkant oder Achtzehnkant, der verdrehsicher und axial verschieblich in dem Gehäusering 12 geführt ist. Längsnuten 62 für die Haken 52 sind in jeder zweiten oder dritten Außenfläche des Vielkants 148 vorgesehen. Die anderen Außenflächen dienen zur Führung.

Die Stellschraube 76 ist in das zentrale Innengewinde des Vielkants 148 eingeschraubt. Sie hat in Verlängerung ihres Schafts vorn einen Außensechskant 130, der in die Sechskantöffnung 32 des Gehäuserings 12 paßt.

Auf einen Gewindestummel 132 im vorderen Ende der Stellschraube 76 ist eine Rändelmutter 134 aufgeschraubt, die den Verfahrweg in das Gehäuse hinein begrenzt.

In der Variante gemäß Fig. 12 wird zum Justieren die Mutter 134 abgeschraubt. Die Stellschraube 76 wird mit einem in ihren Schlitz 88 greifenden Schraubendreher soweit in das Gehäuse hineingedrückt, daß der Außensechskant 130 von der Sechskantöffnung 32 des Gehäuserings 12 freikommt. Die Stellschraube 76 läßt sich nun drehen und in Winkelstufen von 60° verstellen. Nach Auffinden der gewünschten Patronenstellung läßt man den Außensechskant 130 in die Sechskantöffnung 32 zurückfahren, so daß die Stellschraube 76 gegen ungewolltes Verstellen arretiert ist. Abschließend wird die als Gehäuseanschlag dienende Mutter 134 wieder auf die Stellschraube 76 aufgeschraubt.

In der Variante gemäß Fig. 14 ist die Rändelmutter 134 im aufgeschraubten Zustand mit dem Gewindestummel 132 verklebt. Der Außensechskant 130 hat hinter der Mutter 134 eine Freidrehung 150, die bei hineingedrücktem Stempel in dem Führungs-sechskant 32 Drehspiel hat. Eine Justierdrehung erfolgt also ohne Schraubwerkzeug an der Rändelmutter 134. Um das Zurückfahren in die verdrehgesicherte Stellung zu erleichtern, sind die Kanten des Außensechskants 130 verrundet.

Wohlgemerkt kommt statt einer Sechskantführung auch eine beliebige andere Polygonführung für die Arretierung der Stellschraube 76 in Betracht.

Beim Laden wird durch Auftreffen der Stellschraube 76 auf die Trommelachse des Revolvers der Vielkant 148 mit den Haken 52 nach hinten verfahren, so daß sich die Haken 52 an den gehäusefesten Rampen nach innen bewegen und am Patronenrand 40 aushaken.

Bei Platzpatronen und Randfeuerpatronen ist der Patronenrand 40 im Gegensatz zu scharfer Zentralfeuermunition verrundet. Es gestaltet sich daher bisweilen schwierig, derartige Patronen allein radial innen mit einem Haken 52 zu halten. Wie in Fig. 4 und Fig. 6 gezeigt, können die Patronenaufnahmeöffnungen 30 radial außen mit einer Radiustasche 152 versehen sein, in der der Patronenrand 40 Gegenhalt findet.

### Liste der Bezugszeichen

- 10: Griffstück
- 12: Gehäusering
- 14: Knauf
- 16: Außenmantel
- 18: Taille
- 20: Ringplatte
- 22: Durchmesserrücksprung
- 24: Ausdrehung
- 26: Verschraubung
- 28: Zentralöffnung
- 30: Patronenaufnahmeöffnung
- 32: Führungssechskant
- 34: Vorderwand
- 36: zylindrische Partie
- 38: Patrone
- 40: Patronenrand
- 42: Patronenhülse
- 44: Federnest
- 46: Nocken
- 48: Schraubendruckfeder
- 50: Patronenboden
- 52: Haken
- 54: Auflage
- 56: Stift
- 58: Kehle
- 60: Führungsring
- 62: Längsnut
- 64: Nutflanke
- 66: Nutgrund
- 68: Außenrand
- 70: flache Rampenpartie
- 72: steile Rampenpartie
- 74: Gewindebuchse
- 76: Stellschraube
- 78: Konterschraube
- 80: Sechskant
- 82: Anschlagbund
- 84: Stirnfläche
- 86: Zylinderkopf
- 88: Schlitz
- 90: Federteller
- 92: Zylinderöffnung
- 94: Führungsbund größeren Durchmessers
- 96: Führungsbund kleineren Durchmessers
- 98: Schraubendruckfeder
- 100: Durchmesserstufe
- 102: Vorsprung
- 104: Anlagefläche
- 106: Patronenkopf
- 108: Schraubenkopf
- 110: innere 45°-Schräge
- 112: äußere 45°-Schräge
- 114: Schloß
- 116: Rückseite
- 118: Außengewinde
- 120: Schlüssel
- 122: Stange
- 124: Kurve
- 126: vorderes Ende
- 128: Kehle
- 130: Außensechskant
- 132: Gewindestummel
- 134: Rändelmutter
- 148: Vielkant
- 150: Freidrehung
- 152: Radiustasche

## Patentansprüche

1. Schnell-Lader für einen Revolver mit einer Patronenhalterung, die Patronen derart aufnimmt, daß sie gleichzeitig in die Patronenkammern einer Revolvertrommel einsteckbar und aus der Halterung lösbar sind,
dadurch gekennzeichnet,
daß die Halterung mittels eines Verstellmechanismus (74, 76, 78) justierbar ist, so daß die Stellung der gehalterten Patronen (38) veränderbar und an die unterschiedlichen Patronenkammer-Kranzdurchmesser verschiedener Revolvermodelle anpaßbar ist.

2. Schnell-Lader nach Anspruch 1, dadurch gekennzeichnet, daß der Verstellmechanismus ein Schraubmechanismus ist.

3. Schnell-Lader nach Anspruch 1 oder 2, dadurch gekennzeichnet, daß die Halterung in Justierstellung arretierbar ist.

4. Schnell-Lader nach einem der Ansprüche 1 bis 3, gekennzeichnet durch eine Änderung der radialen Position und/ oder radialen Neigung der in der Halterung befindlichen Patronen (38) beim Justieren.

5. Schnell-Lader nach einem der Ansprüche 1 bis 4, dadurch gekennzeichnet, daß die in der Halterung befindlichen Patronen (38) eine Grundstellung parallel zu der Einsteckrichtung in die Revolvertrommel einnehmen und diesbezüglich beim Justieren in ihrer radialen Position und/oder radialen Neigung nach innen und außen verstellbar sind.

6. Schnell-Lader nach einem der Ansprüche 1 bis 5, dadurch gekennzeichnet, daß er ein Gehäuse mit einem Kranz Aufnahmeöffnungen (30) für die Patronen (38) hat, daß die Patronen (38) in den Aufnahmeöffnungen (30) durch je einen Haken (52) gehalten sind, der am Patronenrand (40) einhakt und sich an die Patronenhülse (42) anlegt, und daß die Haken (52) beim Justieren in ihrer radialen Position und/oder radialen Neigung vorzugsweise synchron verstellbar sind.

7. Schnell-Lader nach Anspruch 6, dadurch gekennzeichnet, daß der Haken (52) bzw. wenigstens die am Patronenrand (40) einhakende Hakenpartie aus verschleißfestem Kunststoff oder hartem Metall besteht oder mit einer Auflage (54) aus hartem Metall versehen ist.

8. Schnell-Lader nach Anspruch 6 oder 7, dadurch gekennzeichnet, daß die sich an die Patronenhülse (42) anlegende Hakenpartie eine Kehle (58) hat, in die die Patrone (38) paßt.

9. Schnell-Lader nach einem der Ansprüche 6 bis 8, dadurch gekennzeichnet, daß die Haken (52) in Haltestellung an einer Rampe anliegen, und daß das Justieren durch Verstellen der Haken (52) entlang der Rampe oder Verstellen der Rampe entlang der Haken (52) erfolgt.

10. Schnell-Lader nach Anspruch 9, dadurch gekennzeichnet, daß die Haken (52) gegen die Rampe angefedert (98) sind.

11. Schnell-Lader nach Anspruch 9 oder 10, dadurch gekennzeichnet, daß das Aushaken der Haken (52) am Patronenrand (40) und Lösen der Patronen (38) durch Verstellen der Haken (52) entlang der Rampe oder durch Verstellen der Rampe entlang der Haken (52) erfolgt.

12. Schnell-Lader nach einem der Ansprüche 9 bis 11, dadurch gekennzeichnet, daß die Rampe eine flache Partie (70) und eine steile Partie (72) hat, und daß das Justieren der Haken (52) an der flachen Rampenpartie (70) und das Aushaken der Haken (52) an der steilen Rampenpartie (72) erfolgt.

13. Schnell-Lader nach einem der Ansprüche 9 bis 12, dadurch gekennzeichnet, daß die Haken (52) die Patronen (38) radial innen halten, daß die Rampen radial innen von den Haken (52) angeordnet sind, und daß sich innerhalb des Rampenkranzes ein Stempel befindet, der beim Laden auf die Trommelachse des Revolvers trifft und durch Einfahren in das Gehäuse das Lösen der Patronen (38) bewirkt.

14. Schnell-Lader nach Anspruch 13, dadurch gekennzeichnet, daß die Rampen gehäusefest angeordnet sind, insbesondere verdrehsicher in das Gehäuse eingelassen sind, und daß der Stempel die Haken (52) und gegebenenfalls einen die Haken (52) halternden Führungsring mitnimmt.

15. Schnell-Lader nach Anspruch 13 oder 14, dadurch gekennzeichnet, daß sich die Haken (52) am hinteren Ende des Stempels abstützen und durch Verstellen der Stempellänge justierbar sind.

16. Schnell-Lader nach einem der Ansprüche 13 bis 15, dadurch gekennzeichnet, daß die Haken (52) am hinteren Ende des Stempels radial innen gelenkgelagert sind.

17. Schnell-Lader nach einem der Ansprüche 13 bis 16, dadurch gekennzeichnet, daß die Haken (52) an ihrem hinteren Ende durch einen äußeren Führungsbund (94) in der Lagerung fixiert und im übrigen radial außen frei sind.

18. Schnell-Lader nach einem der Ansprüche 13 bis 17, dadurch gekennzeichnet, daß der Stempel aus einer an dem Gehäuse verdrehsicher (32, 80) gehalterten, axial verstellbaren und gegebenenfalls mit dem Führungsring baulich vereinigten Gewindebuchse (74, 148), einer in die Gewindebuchse (74, 148) eingeschraubten Stellschraube (76), an der sich die Haken (52) abstützen, und einer Arretierung für die Stellschraube (70) besteht.

19. Schnell-Lader nach Anspruch 18, dadurch gekennzeichnet, daß die Arretierung aus einer in die Gewindebuchse (74) eingeschraubten Konterschraube (78) besteht, mit der die Stellschraube (76) gekontert ist.

20. Schnell-Lader nach Anspruch 18, dadurch gekennzeichnet, daß die Arretierung aus einer Polygonführung für die Stellschraube (76) besteht.

21. Schnell-Lader nach einem der Ansprüche 6 bis 20, dadurch gekennzeichnet, daß die Patronenaufnahmeöffnungen (30) auf der dem Haken (52) gegenüberliegenden Seite mit einer Radiustasche (152) versehen sind.

22. Schnell-Lader nach einem der Ansprüche 1 bis 21, dadurch gekennzeichnet, daß er gegen ein Freigeben von Patronen (38) blockierbar ist.

23. Schnell-Lader nach Anspruch 22, dadurch gekennzeichnet, daß er abschließbar ist.

24. Schnell-Lader nach Anspruch 22 oder 23, dadurch gekennzeichnet, daß das Einfahren des Stempels in das Gehäuse mit einem schließbetätigten (114, 120) Verstellanschlag (122) blockierbar und freigebbar ist.

25. Schnell-Lader nach einem der vorhergehenden Ansprüche, dadurch gekennzeichnet, daß die Stellung der gehalterten Patronen (38) synchron veränderbar ist.

## Revendications

1. Chargeur rapide pour une tourelle revolver, comprenant un support de cartouches qui reçoit des cartouches de telle sorte qu'elles peuvent être simultanément emboîtées dans les chambres de cartouches d'un tambour revolver et libérées du support, **caractérisé** en ce que le support peut être ajusté au moyen d'un mécanisme de réglage (74, 76, 78), de sorte que la position des cartouches maintenues (38) peut être modifiée et adaptée aux différents diamètres de la couronne de chambres de cartouches de différents modèles de tourelles revolver.

2. Chargeur rapide selon la revendication 1, **caractérisé** en ce que le mécanisme de réglage est un mécanisme à vis.

3. Chargeur rapide selon la revendication 1 ou 2, **caractérisé** en ce que le support peut être bloqué en position ajustée.

4. Chargeur rapide selon une des revendications 1 à 3, **caractérisé** en ce que, lors de l'ajustement, on modifie la position radiale et/ou de l'inclinaison radiale des cartouches (38) présentes dans le support.

5. Chargeur rapide selon une des revendications 1 à 4, **caractérisé** en ce que les cartouches (38) présentes dans le support prennent une position de base parallèle à la direction d'emboîtement dans le tambour revolver et, lors de l'ajustement, on peut régler leur position radiale et/ou leur inclinaison radiale vers l'intérieur et l'extérieur par rapport à cette position de base.

6. Chargeur rapide selon une des revendications 1 à 5, **caractérisé** en ce qu'il possède un boîtier avec une couronne d'ouvertures réceptrices (30) pour les cartouches (38), en ce que les cartouches (38) sont maintenues dans les ouvertures réceptrices (30) par un crochet respectif (52), qui s'accroche sur le bord (40) de la cartouche et s'applique contre le tube de cartouche (42), et en ce que, lors de l'ajustement, on peut régler de préférence en synchronisme la position radiale et/ou l'inclinaison radiale des crochets (52).

7. Chargeur rapide selon la revendication 6, **caractérisé** en ce que le crochet (52), ou encore au moins la partie du crochet qui s'accroche sur le bord (40) de la cartouche, est réalisé en matière plastique résistante à l'usure ou en métal dur, ou est pourvu d'un revêtement (54) en métal dur.

8. Chargeur rapide selon la revendication 6 ou 7, **caractérisé** en ce que la partie du crochet qui s'applique contre le tube de cartouche (42) possède une gorge (58) dans laquelle s'adapte la cartouche (38).

9. Chargeur rapide selon une des revendications 6 à 8, **caractérisé** en ce que les crochets (52) s'appliquent contre une rampe en position de maintien, et en ce que l'ajustement s'effectue en déplaçant les crochets (52) le long de la rampe ou en déplaçant la rampe le long des crochets (52).

10. Chargeur rapide selon la revendication 9, **caractérisé** en ce que les crochets (52) s'appliquent élastiquement (98) contre la rampe.

11. Chargeur rapide selon la revendication 9 ou 10, **caractérisé** en ce que le décrochage des crochets (52) du bord de cartouche (40) et la libération des cartouches (38) s'effectuent en déplaçant les crochets (52) le long de la rampe ou en déplaçant la rampe le long des crochets (52).

12. Chargeur rapide selon une des revendications 9 à 11, **caractérisé** en ce que la rampe possède une partie plate (70) et une partie raide (72), et en ce que l'ajustement des crochets (52) s'effectue sur la partie plate (70) et le décrochage des crochets (52) sur la partie raide (72) de la rampe.

13. Chargeur rapide selon une des revendications 9 à 12, **caractérisé** en ce que les crochets (52) maintiennent les cartouches (38) radialement à l'intérieur, en ce que les rampes sont disposées radialement à l'intérieur des crochets (52), et en ce qu'un plongeur se trouve à l'intérieur de la couronne de rampes, qui rencontre l'axe du tambour du revolver lors du chargement et produit en s'enfonçant dans le boîtier la libération des cartouches (38).

14. Chargeur rapide selon la revendication 13, **caractérisé** en ce que les rampes sont disposées solidairement du boîtier, notamment sont encastrées sans possibilité de rotation dans le boîtier, et en ce que le plongeur entraîne avec lui les crochets (52) et, éventuellement, une bague de guidage maintenant les crochets (52).

15. Chargeur rapide selon la revendication 13 ou 14, **caractérisé** en ce que les crochets (52) s'appuient contre l'extrémité arrière du plongeur et peuvent être ajustés en réglant la longueur du plongeur.

16. Chargeur rapide selon une des revendications 13 à 15, **caractérisé** en ce que les crochets (52) sont montés en articulation radialement vers l'intérieur à l'extrémité arrière du plongeur.

17. Chargeur rapide selon une des revendications 13 à 16, **caractérisé** en ce que les crochets (52) sont immobilisés par leur extrémité arrière dans le palier de montage par un collet de guidage extérieur (94), et sont au reste libres radialement vers l'extérieur.

18. Chargeur rapide selon une des revendications 13 à 17, **caractérisé** en ce que le plongeur est constitué d'une douille filetée (74, 148), maintenue sans possibilité de rotation (32, 80) sur le boîtier, axialement réglable et éventuellement constructivement réunie à la bague de guidage, d'une vis de réglage (76), vissée dans la douille filetée (74, 148) et contre laquelle s'appuient les crochets (52), et d'un moyen de blocage pour la vis de réglage (76).

19. Chargeur rapide selon la revendication 18, **caractérisé** en ce que le moyen de blocage consiste en une vis de blocage (78), qui est vissée dans la douille filetée (74) et qui bloque la vis de réglage (76).

20. Chargeur rapide selon la revendication 18, **caractérisé** en ce que le moyen de blocage consiste en un guide polygonal pour la vis de réglage (76).

21. Chargeur rapide selon une des revendications 6 à 20, **caractérisé** en ce que les ouvertures réceptrices de cartouches (30) sont pourvues d'une poche arrondie (152) sur le côté opposé au crochet (52).

22. Chargeur rapide selon une des revendications 1 à 21, **caractérisé** en ce qu'il peut être bloqué pour empêcher la libération des cartouches (38).

23. Chargeur rapide selon la revendication 22, **caractérisé** en ce qu'il peut être obturé.

24. Chargeur rapide selon la revendication 22 ou 23, **caractérisé** en ce que l'enfoncement du plongeur dans le boîtier peut être empêché et libéré par une butée réglable (122) actionnée par serrure (114, 120).

25. Chargeur rapide selon une des revendications précédentes, **caractérisé** en ce que la position des cartouches maintenues (38) peut être modifiée de manière synchrone.

## Claims

1. A rapid loader for a revolver with a cartridge holder, which accommodates cartridges in such a manner that they can be simultaneously inserted into the cartridge chambers of a revolver drum and released from the holder, characterised in that the holder is adjustable by means of an adjusting mechanism (74, 76, 78), so that the position of the held cartridges (38) can be varied and adapted to the different cartridge chamber ring diameters of different revolver models.

2. A rapid loader according to claim 1, characterised in that the adjusting mechanism is a screw mechanism.

3. A rapid loader according to claim 1 or 2, characterised in that the holder can be locked in the adjusted position.

4. A rapid loader according to one of claims 1 to 3, characterised by a change during the adjustment in the radial position and/or the radial inclination of the cartridges (38) disposed in the holder.

5. A rapid loader according to one of claims 1 to 4, characterised in that the cartridges (38) disposed in the holder adopt a basic position parallel to the insertion direction into the revolver drum and are inwardly and outwardly adjustable in their radial position and/or radial inclination relative to said basic position during the adjustment.

6. A rapid loader according to one of claims 1 to 5, characterised in that it comprises a housing with a ring of receiving apertures (30) for the cartridges (38), the cartridges (38) are held in the receiving apertures (30) in each case by a hook (52), which hooks onto the cartridge rim (40) and rests against the cartridge case (42), and the hooks (52) are preferably synchronously adjustable in their radial position and/or radial inclination during the adjustment.

7. A rapid loader according to claim 6, characterised in that the hook (52) or at least the hook section hooking onto the cartridge rim (40) is made of wearresistant plastics material or a hard metal or is provided with an overlay (54) made of hard metal.

8. A rapid loader according to claim 6 or 7, characterised in that the hook section resting against the cartridge case (42) comprises a channel (58), into which the cartridge (38) fits.

9. A rapid loader according to one of claims 6 to 8, characterised in that the hooks (52) rest in the holding position against a ramp, and the adjustment is effected by adjusting the hooks (52) along the ramp or by adjusting the ramp along the hooks (52).

10. A rapid loader according to claim 9, characterised in that the hooks (52) are resiliently forced (98) against the ramp.

11. A rapid loader according to claim 9 or 10, characterised in that the unhooking of the hooks (52) from the cartridge rim (40) and the release of the cartridges (38) is effected by adjusting the hooks (52) along the ramp or by adjusting the ramp along the hooks (52).

12. A rapid loader according to one of claims 9 to 11, characterised in that the ramp comprises a flat section (70) and a steep section (72), and the adjustment of the hooks (52) is effected on the flat ramp section (70) and the unhooking of the hooks (52) is effected on the steep ramp section (72).

13. A rapid loader according to one of claims 9 to 12, characterised in that the hooks (52) hold the cartridges (38) on the inside radially, the ramps are arranged radially inwards relative to the hooks (52), and a ram is disposed within the ramp ring, which during loading contacts the drum axle of the revolver and by travelling into the housing triggers the release of the cartridges (38).

14. A rapid loader according to claim 13, characterised in that the ramps are arranged fixed to the housing, more particularly fitted into the housing in a manner secured against rotation, and the ram drives the hooks (52) and optionally a guide ring holding the hooks (52).

15. A rapid loader according to claim 13 or 14, characterised in that the hooks (52) are supported against the rear end of the ram and are adjustable by adjusting the length of the ram.

16. A rapid loader according to one of claims 13 to 15, characterised in that the hooks (52) are mounted on the rear end of the ram so as to pivot inwards radially.

17. A rapid loader according to one of claims 13 to 16, characterised in that the hooks (52) are fixed in the bearing at their rear end by an outer guide collar (94) and otherwise project freely outwards radially.

18. A rapid loader according to one of claims 13 to 17, characterised in that the ram is formed by a threaded bush (74, 148), which is non-rotatably (32, 80) secured to the housing, is axially adjustable and is optionally structurally combined with the guide ring, by an adjusting screw (76), which is screwed into the threaded bush (74, 148) and against which the hooks (52) are supported, and by a locking means for the adjusting screw (76).

19. A rapid loader according to claim 18, characterised in that the locking means is formed by a counter screw (78), which is screwed into the threaded bush (74) and by means of which the adjusting screw (76) is checked.

20. A rapid loader according to claim 18, characterised in that the locking means is formed by a polygonal guide for the adjusting screw (76).

21. A rapid loader according to one of claims 6 to 20, characterised in that the cartridge receiving apertures (30) on the side opposite the hook (52) are provided with a radius pocket (152).

22. A rapid loader according to one of claims 1 to 21, characterised in that it can be blocked to prevent a release of cartridges (38).

23. A rapid loader according to claim 22, characterised in that it can be locked.

24. A rapid loader according to claim 22 or 23, characterised in that the introduction of the ram into the housing can be blocked and released by a lock-actuated (114, 120) adjusting abutment (122).

25. A rapid loader according to one of the preceding claims, characterised in that the position of the held cartridges (38) is synchronously variable.
